# EUROPÄISCHE PATENTSCHRIFT

(11) **EP 0 150 172 B1**
(45) Veröffentlichungstag und Bekanntmachung des Hinweises auf die Patenterteilung: **05.10.1988**
(21) Anmeldenummer: 85890006.1
(22) Anmeldetag: 11.01.1985
(51) Int. Cl.: B01L 3/14, B65D 51/00, A61J 1/00

(54) **Blutprobenröhrchen**
Blood-sampling tube
Tube de prélèvement sanguin

(30) Priorität: 11.01.1984 AT 61/84
(43) Veröffentlichungstag der Anmeldung: 31.07.1985
(73) Patentinhaber: C.A. GREINER & SÖHNE GESELLSCHAFT M.B.H., A-4550 Kremsmünster (AT)
(72) Erfinder: Konrad, Franz, Ing., A-4844 Regau Oberösterreich (AT)
(74) Vertreter: Rau, Manfred, Dr. Dipl.-Ing.

(56) Entgegenhaltungen:
- EP-A- 0 059 297
- EP-A- 0 102 851
- FR-A- 2 152 658
- FR-A- 2 451 868
- US-A- 4 307 766

## Beschreibung

Die Erfindung bezieht sich auf ein mit einer Dichtung verschlossenes, evakuierbares Blutprobenröhrchen für ein Blutabnahmegerät mit einem hohlzylindrischen Halter, der an einem Ende eine doppelendige Hohlnadel aufweist und in dessen anderes, offenes Ende das Blutprobenröhrchen soweit einschiebbar ist, dass das eine Nadelende die Dichtung durchstösst, wobei das Röhrchen an seinem offenen Ende durch ein Verschlusselement abgedeckt ist, das benachbart zu einer Dichtungsmembran aus gummielastischem Werkstoff, z.B. Silikonkautschuk, angeordnet ist und das aus einer ebenen, vorzugsweise gleichbleibende Wandstärke aufweisenden Folie, z. B. aus Aluminium besteht, die an ihrer dem Röhrcheninneren zugewandten Seite mit einer durchgehenden heisssiegelbaren Schicht versehen ist.

Ein Röhrchen für ein Vakuum-Blutentnahmesystem ist aus der DE-OS 2908817 bekannt. Das Verschlusselement bildet dort eine aufschraubbare Kappe, die eine Öffnung aufweist, deren Rand eine die Dichtung bildende Membrane aus einem Material, das vom einen Ende der Nadel durchstechbar ist, an das offene Ende des Blutprobenröhrchens abdichtend andrückt. Bei diesem Röhrchen müssen also an seiner Öffnung und an seiner Verschlusskappe Gewinde hergestellt werden, und ferner muss beim Aufschrauben der Kappe eine sorgfältige Dichtung der Membrane zwischen der Kappe und dem Röhrchenende hergestellt werden. Der Zugang zu der mit einem solchen Röhrchen entnommenen Probe erfordert letztlich wieder das Abschrauben der Kappe, was umständlich und zeitraubend ist; ausserdem kann am Röhrchen nicht festgestellt werden, ob ein ungewolltes Öffnen vorgenommen ist. Ferner hat sich herausgestellt, dass bei längerer Lagerung dieser Röhrchen, insbesondere wenn sie aus mikroporösem Kunststoff bestehen, das Vakuum nicht mehr oder nur mehr ungenügend vorhanden ist.

Ein Röhrchen ähnlich der eingangs genannten Art ist aus der DE-OS 22 43 593 bekannt. Bei einer besonderen Ausführungsform wird dabei eine nach Art eines Kronenverschlusses geformte Metallkappe vorgesehen, die in ihrem Mittelteil einen kreisförmigen Kronenteil und daran nach aussen anschliessend eine ringförmige herabhängende Manschette mit umgekehrtem U-Profil aufweist, das in einen nach oben umgekröpften Rand endet. Der Mittelteil des kreisförmigen Kronenteiles ist mit geringerer Dicke ausgebildet, um leicht von der Hohlnadel durchstochen werden zu können. Wenigstens die Innenfläche der Metallkappe, vorzugsweise ihre gesamte Unterfläche, ist dabei mit einem dünnen Schutzüberzug aus Vinal überzogen, um eine Verunreinigung des Röhrcheninhaltes hintanzuhalten. Die Dichtung ist an der Aussenfläche der Metallkappe befestigt, und die Festlegung der Kappe mit ihrem U-Profil am Röhrchenende erfolgt mit Hilfe eines heissschmelzenden Materials, wie Polyamid, das eine Klebebindung zwischen der Stossfläche der Manschette und der Aussenfläche des Rohrendes bildet. In dieser Weise kann die Metallkappe mit einem Kronenkorkenöffner abgenommen werden. Auch diese bekannte Lösung weist nicht nur eine Vielzahl von kompliziert geformten bzw. herzustellenden Einzelteilen auf, sondern auch einen umständlichen Aufwand beim Zusammenbau und bei der Handhabung.

Das Röhrchen der letzterwähnten Art wird nach der AT-PS 368 389 dadurch verbessert, dass der Verschluss aus einer ebenen, vorzugsweise gleichbleibende Wandstärke aufweisenden Folie, besteht, die einseitig mit einer durchgehenden heisssiegelbaren Schicht versehen ist, welche eine dichte Verbindung zwischen der Folie und der Endstirnfläche des Röhrchens bildet und den Röhrcheninnenraum gegen die Folie isoliert.

Nach einem eigenen, nicht zum Stand der Technik gehörenden Vorschlag, ist bei einem Röhrchen, bei dem das Verschlusselement aussen die Dichtungsmembrane trägt, vorgesehen, dass dieses Verschlusselement mittels der heisssiegelbaren Schicht an einem Flansch einer einen Doppelmantel aufweisenden Kappe festgelegt ist, die das offene Ende des Röhrchens von innen und aussen umfasst und mittels Presssitz in diesem gelagert ist. Nach dem Wesen dieses Vorschlages ist sohin eine Kappe mit Doppelmantel vorgesehen, die an das Ende des Röhrchens aufgesteckt ist, und es wird durch den Doppelmantel eine besonders gute Abdichtung zum Röhrchen erzielt, sodass damit Vakuumverluste vermieden werden. Weiters kann man mit dieser Kappe wiederum sehr leicht durch einfaches Eindrücken in das Röhrchen die Blutproben verschliessen, so dass damit ein verschlossenes Aufbewahren ermöglicht wird.

Wiewohl sich solche Röhrchen ausgezeichnet bewährt haben, wenn sie aus Kunststoff bestehen, ergeben sich manchmal Schwierigkeiten, wenn sie aus Glas bestehen, da die dann erheblichen Herstellungstoleranzen im Innen- und Aussendurchmesser des offenen Röhrchenendes bezüglich der geforderten hohen Vakuumdichtheit schwer zu beherrschen sind.

Von diesem bekannten Stand der Technik ausgehend, stellt sich die Erfindung die Aufgabe, die genannten Schwierigkeiten auch bei aus Glas bestehenden, evakuierbaren Röhrchen zu beseitigen.

Die Lösung dieser Aufgabe besteht gemäss der Erfindung darin, dass das Verschlusselement mittels der heisssiegelbaren Schicht an der Stirnfläche einer einen Doppelmantel aufweisenden Kappe festgelegt ist, die das offene Ende des Röhrchens von aussen umfasst, und dass die anschliessend an die heisssiegelbare Schicht des Verschlusselementes angeordnete Dichtungsmembran ebenfalls als eine einen Doppelmantel aufweisende Kappe ausgebildet ist, deren Aussenmantel an der Innenseite des Endes des Röhrchens anliegt und die den Innenmantel der Verschlusselementkappe aufnimmt, wobei die Kappen mittels Presssitz am Ende des Röhrchens gelagert sind.

Nach dem Wesen der Erfindung werden also zwei jeweils einen Doppelmantel aufweisende Kappen vorgesehen, und zwar so ineinandergesteckt, dass das offene Ende des Röhrchens aussen von der Innenfläche des Aussenmantels der Verschlusselementkappe und innen von der Aussenfläche des Aussenmantels der Dichtungsmembrankappe umfasst ist. Dies sichert eine hervorragende Dichtheit gegenüber dem Röhrcheninneren, wenn dieses unter Vakuum gesetzt worden ist.

Ein weiteres Merkmal der Erfindung ist, dass die heisssiegelbare Schicht auch mit der Stirnfläche der Dichtungsmembrankappe verbunden ist. Beim Durchstechen mit der Hohlnadel wird in dieser Weise die Festigkeit der Stirnwand der Dichtungsmembrankappe erhöht.

Ferner ist es von Vorteil, dass der Aussenmantel der Verschlusselementkappe länger ist als die Dichtungsmembrankappe. Dies bewirkt eine erhöhte Festigkeit des Aussenmantels der Verschlusselementkappe.

Ein letztes Merkmal der Erfindung ist, dass an der Innenseite der Verschlusselementkappe Vorragungen, z. B. Keilrippen, angeordnet sind, die in den als Richtungspolster ausgebildeten Mittelteil der Kappe eingreifen. So ergibt sich eine erhöhte Verbundwirkung zwischen den beiden ineinanderliegenden Kappen.

Weitere Einzelheiten der Erfindung ergeben sich aus der folgenden Beschreibung eines Ausführungsbeispieles anhand der Zeichnung, in deren einziger Figur eine das Verschlusselement tragende äussere und die zugehörige innere Kappe, aufgesteckt auf ein Blutprobenröhrchen, im Vertikalschnitt bzw. zum Teil in Seitenansicht, dargestellt sind.

Die aus Kunststoff bestehende äussere, das Verschlusselement tragende Kappe 1, hier zylindrischer Form, weist einen äusseren Mantel 2, eine Stirnwand 3 und einen inneren Mantel 4 auf. Dieser innere Mantel 4 ist an seiner Innenfläche mit zwei umfänglich verlaufenden Keilrippen 5 versehen. Die Stirnfläche 3 der Kappe 1 trägt das Verschlusselement 6, das in Form einer Platine aus einer mit einer Heisssiegelschicht 7 versehenen, gleichbleibende Wandstärke aufweisenden Aluminiumfolie 8 ausgebildet ist. Solche Folien sind an sich bekannt. Zweckmässig wird eine 0,3 mm starke Aluminiumfolie verwendet.

Das Verschlusselement 6 ist über die Schicht 7 durch deren Heisssiegelung fest und dicht mit der Stirnwand 3 der Kappe 1 verbunden.

Benachbart zum Verschlusselement 6 bzw. seiner Heisssiegelschicht 7 ist innerhalb des Innenmantels 4 der äusseren Kappe 1 ferner ein etwa 2-4 mm starkes Dichtungspolster 9 vorgesehen, das aus einem gummielastischen Werkstoff, vorzugsweise Silikonkautschuk, besteht und den Mittelteil einer weiteren, inneren Dichtungsmembrankappe 10 bildet. Diese zweite Kappe 10 weist nämlich, anschliessend an das Polster 9, einen inneren, sich nach unten erstreckenden Mantel 11 und an dessen Ende einen sich wieder nach oben erstreckenden äusseren Mantel 12 auf. Die Anordnung ist dabei so getroffen, dass die Innenkappe 10 unten in die Aussenkappe 1 gesteckt ist, dergestalt, dass der Innenmantel 4 der Aussenkappe 1 zwischen dem Aussenmantel 12 einerseits und dem Innenmantel 11 bzw. Polster 9 der Innenkappe 10 liegt. So verbleibt zwischen der Innenfläche des Aussenmantels 2 der Kappe 1 und der Aussenseite des Aussenmantels 12 der Innenkappe 10 ein Ringraum, der dazu bestimmt ist, das freie Ende 13 des aus Glas bestehenden Röhrchens 14 aufzunehmen.

Es ist erkenntlich, dass sich in dieser Weise die aus dem elastischen Werkstoff bestehende Kappe 10 nachgiebig verformt, bedingt durch den Presssitz der beiden Kappen 1, 10 auf dem Ende 13 des Röhrchens 14, sodass eine besonders gute Dichtung des Röhrcheninnenraumes erzielbar ist, wenn dieses evakuiert wird und sodann unter Vakuum bis zum Gebrauch aufbewahrt wird.

Das luftdicht der Kappe 1 aufvulkanisierte Dichtungspolster 9 hat die Eigenschaft, dass es sich, wenn man das eine Ende der doppelendigen Nadel des hohlzylindrischen Halters hindurchsticht und die Nadel nach der Blutabnahme wieder herauszieht, wieder ganz schliesst.

Die Aussenseite des Aussenmantels 2 der Kappe 1 kann, wie dargestellt, mit Riefen 15 versehen sein.

Die Handhabung und Wirkungsweise dieses Röhrchens bezüglich der Blutabnahme ist wie in der genannten DE-OS 2 908 817 beschrieben.

An dem beschriebenen Ausführungsbeispiel können Abänderungen vorgenommen werden. So kann das Röhrchen 14 z.B. auch aus Kunststoff bestehen. Es ist ferner möglich, am Verschlusselement 6 auch eine Folie 8 aus Kunststoff vorzusehen. Die Schicht 7 kann auch mit dem Polster 9 heissgesiegelt sein.

Anstelle der Ringrippen 5 können auch zur besseren Verankerung mit dem Polster 9 am Innenmantel 4 der Kappe 1 einzelne Fortsätze beliebiger Formgestaltung vorgesehen werden, z. B. als Walzen, Halbkugeln, Pyramiden, od.dgl.

Zweckmässig besteht die Kappe 1 aus thermoplastischem oder duroplastischem Kunststoff, z. B. schlagfestem Polystyrol, Polypropylen, thermoplastischen Polyestern oder Polyamiden, Polymethylmethacrylat od.dgl.

Die Formgebung der Innenkappe 10 erfolgt durch Spritzgiessen, vorzugsweise in die Aussenkappe 1.

Das erfindungsgemäss ausgebildete Röhrchen kann nicht nur zur Blutentnahme, sondern auch zur Entnahme oder Aufbewahrung von anderen Körperflüssigkeiten oder Infusionslösungen und auch für dazu ähnliche Zwecke eingesetzt werden.

## Patentansprüche

1. Mit einer Dichtung verschlossenes, evakuierbares Blutprobenröhrchen für ein Blutabnahmegerät mit einem hohlzylindrischen Halter, der an einem Ende eine doppelendige Hohlnadel aufweist und in dessen anderes; offenes Ende das Blutprobenröhrchen soweit einschiebbar ist, dass das eine Nadelende die Dichtung durchstösst, wobei das Röhrchen (14) an seinem offenen Ende durch ein Verschlusselement (6) abgedeckt ist, das benachbart zu einer Dichtungsmembran (9) aus gummielastischem Werkstoff, z.B. Silikonkautschuk, angeordnet ist und das aus einer ebenen, vorzugsweise gleichbleibende Wandstärke aufweisenden Folie (8), z.B. aus Aluminium besteht, die an ihrer dem Röhrcheninneren zugewandten Seite mit einer durchgehenden heisssiegelbaren Schicht (7) versehen ist, dadurch gekennzeichnet, dass das Verschlusselement (6) mittels der heisssiegelbaren Schicht (7) an der Stirnfläche (3) einer einen Doppelmantel (2, 4) aufweisenden Kappe (1) festgelegt ist, die das offene Ende (13) des Röhrchens (14) von aussen umfasst, und dass die anschliessend an die heisssiegelbare Schicht (7) des Verschlusselementes (6) angeordnete Dichtungsmembran (9) ebenfalls als eine einen Doppelmantel aufweisende Kappe (10) ausgebildet ist, deren Aussenmantel (12) an der Innenseite des Endes (13) des Röhrchens (14) anliegt und die den Innenmantel (4) der Verschlusselementkappe (1) aufnimmt, wobei die Kappen (1, 10) mittels Presssitz am Ende (13) des Röhrchens (14) gelagert sind.

2. Röhrchen nach Anspruch 1, dadurch gekennzeichnet, dass die heisssiegelbare Schicht (7) auch mit der Stirnfläche der Dichtungsmembrankappe (10) verbunden ist.

3. Röhrchen nach Anspruch 1 oder 2, dadurch gekennzeichnet, dass der Aussenmantel (2) der Verschlusselementkappe (1) länger ist als die Dichtungsmembrankappe (10).

4. Röhrchen nach einem der Ansprüche 1 bis 3, dadurch gekennzeichnet, dass an der Innenseite der Verschlusselementkappe (1) Vorragungen, z. B. Keilrippen (5), angeordnet sind, die in den als Dichtungspolster (9) ausgebildeten Mittelteil der Kappe (10) eingreifen.

## Claims

1. Evacuable blood sampling tube closed with a seal for a blood removal device having a hollow cylindrical holder which at one end has a double ended hollow needle and into whose other open end the blood sampling tube may be pushed until the one end of the needle penetrates the seal, the tube (14) being covered at its open end by a closure element (6) which is arranged adjacent to a sealing membrane (9) of rubber elastic material, e.g. silicon rubber, and which comprises a flat foil (8), e.g. of aluminium, preferably having a constant wall thickness, which is provided with a continuous heat-sealable layer (7) on its side directed towards the interior of the tube, characterised in that the closure element (6) is fixed by means of the heat-sealable layer (7) to the end face (3) of a cap (1) which has a double shell (2, 4) and which surrounds the open end (13) of the tube (14) from the exterior, and that the sealing membrane (9), which is arranged adjacent to the heat-sealable layer (7) of the closure element (6), is also constructed as a cap (10) which has a double shell and whose outer shell (12) engages the inner surface of the end (13) of the tube (14) and receives the inner shell (4) of the closure element cap (1), the caps (1, 10) being press-fitted to the end (13) of the tube (14).

2. Tube as claimed in claim 1, characterised in that the heat-sealable layer (7) is also connected to the end surface of the sealing membrane cap (10).

3. Tube as claimed in claim 1 or 2, characterised in that the outer shell (2) of the closure element cap (1) is longer than the sealing membrane cap (10).

4. Tube as claimed in one of claims 1 to 3, characterised in that arranged on the inner face of the closure element cap (1) there are projections, e.g. tapered ribs (5), which engage in the central portion of the cap (10) which is constructed as a sealing cushion.

## Revendications

1. Tube de prélèvement sanguin fermé par un joint d'étanchéité et dans lequel on peut faire le vide, pour un appareil de prise de sang muni d'un support cylindrique creux, qui présente à une extrémité une aiguille creuse à deux bouts et dans lequel l'autre extrémité ouverte du tube de prélèvement sanguin peut être introduite de façon télescopique de telle sorte que l'un des bouts de l'aiguille perce le joint, le tube (14) étant recou- vert, à son extrémité ouverte, d'un élément de fermeture (6) qui est placé au voisinage d'une membrane d'étanchéité (9), en matériau caoutchouteux élastique tel qu'un caoutchouc de silicone et qui se compose d'une feuille (8) présentant une épaisseur de paroi uniforme, de préférence constante, par exemple en aluminium, feuille qui est munie sur sa face tournée vers l'intérieur du tube d'une couche (7) continue thermocollante, caractérisé en ce que l'élément de fermeture (6) est fixé, au moyen de la couche thermocollante (7), sur la face frontale (3) d'un capuchon (1) présentant un enveloppe double (2, 4) qui entoure l'extérieur de l'extrémité ouverte (13) du tube (14) et en ce que la membrane d'étanchéité (9) raccordée à la couche thermocollante (7) de l'élément de fermeture (6) est également conformée comme un capuchon (10) présentant une enveloppe double dont l'enveloppe extérieure (12) adhère à la face intérieure de l'extrémité (13) du tube (14) et qui reçoit l'enveloppe intérieure (4) du capuchon de l'élément de fermeture (1), les capuchons (1, 10) étant logés, au moyen d'un ajustage serré, sur l'extrémité (13) du tube (14).

2. Tube selon la revendication 1, caractérisé en ce que la couche thermocollante (7) est également liée à la face frontale du capuchon de la membrane d'étanchéité (10).

3. Tube selon la revendication 1 ou la revendication 2, caractérisé en ce que l'enveloppe extérieure (2) du capuchon de l'élément de fermeture (1) est plus large que le capuchon 10 de la membrane d'étanchéité.

4. Tube selon l'une des revendications 1 à 3, caractérisé en ce que des saillies, telles que des nervures trapézoïdales (5) sont prévues sur la face intérieure du capuchon (1) de l'élément de fermeture, nervures qui viennent s'engager dans la partie médiane du capuchon (10) présentant la configuration d'un rembourrage d'étanchéité (9).
